# FASCICULE DE BREVET EUROPEEN

(11) **EP 4 341 560 B1**
(45) Date de publication et mention de la délivrance du brevet: **19.11.2025**
(21) Numéro de dépôt: 22727821.5
(22) Date de dépôt: 04.05.2022
(51) Int. Cl.: F04B 23/02, F04B 53/14, F04B 15/08, F04B 3/00, F04B 53/12, F04B 53/16

(54) **APPAREIL DE COMPRESSION ET STATION DE REMPLISSAGE COMPRENANT UN TEL APPAREIL**
KOMPRESSIONSVORRICHTUNG UND FÜLLSTATION MIT SOLCH EINER VORRICHTUNG
COMPRESSION APPARATUS AND FILLING STATION COMPRISING SUCH AN APPARATUS

(30) Priorité: 21.05.2021 FR 2105323
(43) Date de publication de la demande: 27.03.2024
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: BENISTAND-HECTOR, Cyril, 38360 SASSENAGE (FR); GRASER, Martin, 72555 METZINGEN (DE)
(74) Mandataire: Air Liquide
(86) Numéro de dépôt international: PCT/EP2022/061961
(87) Numéro de publication internationale: WO 2022/243040

(56) Documents cités:
- EP-A1- 2 169 242
- DE-C1- 10 222 313
- FR-A- 783 104
- US-A- 1 812 954
- US-A- 3 251 602
- US-A1- 2007 028 628

## Description

L'invention concerne un appareil de compression ainsi qu'une station de remplissage comprenant un tel appareil. Un tel appareil est par exemple une pompe cryogénique, notamment pour le pompage d'hydrogène liquéfié.

L'invention concerne plus particulièrement un appareil de compression de fluide cryogénique comprenant une enceinte étanche destinée à contenir un bain de fluide cryogénique, une chambre de compression communiquant avec le bain, un système d'admission communiquant avec la chambre de compression configuré pour permettre l'entrée de fluide à comprimer dans la chambre de compression, un piston mobile pour assurer la compression du fluide dans la chambre de compression, l'appareil comprenant en outre un système d'évacuation communiquant avec la chambre de compression et configuré pour permettre la sortie de fluide comprimé, le piston étant monté à une première extrémité d'une tige, l'appareil comprenant un mécanisme d'entraînement de la tige dans un mouvement d'allers-retours selon une direction longitudinale, le mécanisme d'entraînement comprenant un moteur muni d'un arbre tournant et un système mécanique convertissant le mouvement de rotation de l'arbre tournant en un mouvement de translation d'une tête coulissant selon la direction longitudinale et à laquelle est reliée une seconde extrémité de la tige.

L'entraînement par un mécanisme à bielle-manivelle est une solution d'actionnement connue pour les pompes à piston cryogéniques. La plupart de ces pompes fonctionnent avec une lubrification par barbotage d'huile pour guider la tige de piston. Cette architecture est bien adaptée aux configurations de tiges de piston horizontales car les fuites d'huile sont très limitées. La tige de piston peut être guidée par des paliers lisses ou bandes antifriction (par exemple des plaques de bronze).

Pour une pompe cryogénique à configuration verticale, il est très difficile d'effectuer une telle lubrification par barbotage pour le mécanisme de conversion de mouvement. En effet, l'extrémité froide de la pompe est placée dans un bac (appelé généralement puisard) et le mécanisme articulé doit être placé verticalement sur le dessus de celui-ci. Des fuites d'huile se produisent le long de la tige de piston en raison du mouvement linéaire de va-et-vient. La chute de gouttes d'huile sur la partie cryogénique n'est pas autorisée pour des raisons de sécurité.

Une solution consiste à utiliser un système de collecte de fuite et de recirculation (avec pompe, filtre, etc.). Cette solution n'est pas satisfaisante.

Une solution consiste à utiliser un mécanisme de guidage linéaire (par exemple des chariots à rouleaux, douilles à billes, etc....) sans huile, monté du côté recevant la force transversale générée. Cette architecture est sujette à des efforts importants qui limitent la durée de vie et nécessitent un entretien fréquent. Cette solution peut en outre provoquer une augmentation de température élevée nécessitant d'arrêter l'installation. De plus, la course du piston est relativement courte par rapport à la charge (efforts). La taille de la tête coulissante est proche de la taille de la course. De plus, les efforts sont mal répartis du fait de la dissymétrie du mécanisme. Pour reprendre les efforts, plusieurs têtes coulissantes peuvent être prévues ou plusieurs guides peuvent être utilisés du côté recevant les efforts avec des accouplements mécaniques supplémentaires (rotule pour permettre le montage). Ceci ne résout cependant pas complètement les problèmes.

Le document US 3 251 602 A divulgue un appareil pour pomper des gaz liquéfiés hautement volatils ; le document DE 102 22 313 C1 divulgue un moteur comportant des rails élastiques déformables pour guider un élément coulissant.

Un but de la présente invention est de pallier tout ou partie des inconvénients de l'art antérieur relevés ci-dessus.

A cette fin, l'appareil de compression selon l'invention, par ailleurs conforme à la définition générique qu'en donne le préambule ci-dessus, est essentiellement caractérisé en ce que la tête est montée coulissante et guidée par deux rails de guidage fixes situés de part et d'autre de la tête et en ce que la tête et/ou un rail comprend une portion élastique, ladite portion élastique étant configurée pour générer sur le ou les rails un effort transversal à la direction longitudinale, et en ce que la portion élastique comprend un ressort ou une zone déformable et est précontraint(e).

Par ailleurs, des modes de réalisation peuvent comporter l'une ou plusieurs des caractéristiques suivantes :
- la compression du fluide dans la chambre de compression est obtenue par une traction ou une compression de la tige, ladite traction ou compression générant une poussée transversale de la tête sur l'un des rails selon une direction transversale à la direction longitudinale, l'effort généré par la portion élastique étant de sens opposé à cette poussée,
- la portion élastique est configurée pour générer sur le ou les rails un effort transversal ayant, en valeur absolue, une intensité inférieure, égale ou supérieure à l'intensité maximale de l'effort de poussée,
- la portion élastique est située entre une zone centrale de la tête et l'un des deux rails,
- la portion élastique est située entre l'un des deux rails et le support fixe dudit rail,
- la portion élastique comprend un ressort ou une zone déformable et est précontraint(e),
- en configuration de fonctionnement, la tige est mobile selon un mouvement d'aller-retour selon une direction longitudinale verticale,
- le système mécanique convertissant le mouvement de rotation de l'arbre tournant en un mouvement de translation du chariot est du type à bielle et manivelle,
- le système mécanique convertissant le mouvement de rotation de l'arbre tournant en un mouvement de translation de la tête est relié à une zone centrale de la tête via une liaison rotule ou pivot, ladite liaison étant située sur une droite longitudinale passant par l'axe de translation de la tige, ladite droite étant en outre sécante de la droite passant par l'arbre tournant du moteur,
- la tête est montée coulissante dans les rails de guidage via un système de guidage avec ou sans élément(s) roulant(s), par exemple un système à rouleaux, et/ou billes et/ou galets glissières ou un système de type rail(s) de précision,
- l'appareil est du type à un étage de compression c'est-à-dire que le fluide est comprimé une seule fois entre le système d'admission et le système d'évacuation,
- l'appareil est du type à deux étages de compression c'est-à-dire que le fluide est comprimé deux fois entre le système d'admission et le système d'évacuation, l'appareil comprenant deux chambres de compression, le système d'admission communiquant avec une première chambre de compression, un système de transfert communiquant avec la première et la seconde chambre de compression et configuré pour permettre le transfert de fluide comprimé dans la première chambre de compression vers la seconde chambre de compression, le piston mobile assurant alternativement la compression du fluide dans les première et seconde chambres de compression selon son sens de déplacement, le système d'évacuation communiquant avec la seconde chambre de compression,
- la seconde chambre de compression est délimitée par une portion du corps du piston et une paroi fixe de l'appareil.

L'invention concerne également une station de remplissage selon la revendication 13.

D'autres particularités et avantages apparaîtront à la lecture de la description ci-après, faite en référence aux figures dans lesquelles :
[Fig.1] représente une vue en coupe verticale, schématique et partielle, illustrant un exemple de structure et de fonctionnement d'un appareil de compression selon l'invention,
[Fig.2] représente une vue en coupe horizontale, schématique et partielle, d'un détail de l'appareil précité au niveau de l'agencement d'une extrémité d'une tête coulissante et son rail de guidage vertical,
[Fig.3] représente une autre vue en coupe horizontale, schématique et partielle, d'un détail de l'appareil précité au niveau de l'agencement d'une extrémité de la tête coulissante et son rail de guidage vertical et illustrant des organes de roulement,
[Fig.4] représente de façon schématique et partielle un exemple de répartitions d'efforts au niveau d'une extrémité de la tête coulissante et de son rail de guidage de l'appareil dans une configuration de traction,
[Fig.5] représente une vue en coupe, schématique et partielle, illustrant un détail d'une variante de réalisation possible de la chambre de compression d'un tel appareil de compression,
[Fig.6] représente une vue en coupe, schématique et partielle, illustrant un détail d'une seconde variante de réalisation possible de la chambre de compression d'un tel appareil de compression,
[Fig.7] représente une en coupe, schématique et partielle, illustrant un détail d'une troisième variante de réalisation possible de la chambre de compression d'un tel appareil de compression,
[Fig.8] représente une vue schématique et partielle illustrant un détail de l'appareil illustrant un exemple de réalisation possible de la structure de la portion élastique,
[Fig.9] représente une vue schématique et partielle, illustrant un exemple de station de remplissage utilisant un tel appareil de compression.

L'appareil 1 de compression de fluide cryogénique représenté schématiquement comprend une enceinte 13 étanche destinée à contenir un bain 16 de fluide cryogénique (typiquement une phase liquide en partie inférieure et une phase gazeuse en partie supérieure). L'appareil 1 possède au moins une chambre 3 de compression communiquant avec le bain de liquide (notamment la chambre 3 de compression est de préférence immergée dans le bain).

L'appareil 1 comprend un système 2 d'admission communiquant avec la chambre 3 de compression et configuré pour permettre l'entrée de fluide à comprimer dans la chambre 3 de compression (typiquement comprenant un système de clapet(s) et/ou orifice(s)).

L'appareil 1 comprend en outre un piston 5 mobile pour assurer la compression du fluide dans la chambre 3 de compression et un système 7 d'évacuation communiquant avec la chambre 3 de compression configuré pour permettre la sortie de fluide comprimé (comprenant typiquement un ensemble de clapet(s) et communiquant avec une conduite d'évacuation).

Le piston 5 est monté à une première extrémité d'une tige 50. L'appareil 1 comprend un mécanisme 21 d'entraînement de la tige 50 dans un mouvement alternatif d'allers-retours selon une direction A longitudinale. Le mécanisme 21 d'entraînement comprend classiquement un moteur 121 muni d'un arbre 211 tournant et un système mécanique 212, 213 convertissant le mouvement de rotation de l'arbre 211 tournant en un mouvement de translation d'une tête 8 coulissant selon la direction A longitudinale. Une seconde extrémité de la tige 50 est reliée à la tête pour recevoir son actionnement.

La tête 8 peut être composée d'une ou plusieurs pièces assemblées. Cette tête 8 peut également être désignée dans la littérature par les termes « traverse », « crosse » ou « tête en forme de croix » (« Crosshead » en anglais).

Par exemple, la tige 50 de piston peut être reliée à une extrémité de la tête 8 via une pièce d'accouplement, comme une liaison rigide (par exemple de type bride boulonnée) ou flexible (de type rotule ou pivot par exemple).

La tête 8 est montée coulissante et guidée par deux rails 9 de guidage fixes. Les deux rails 9 sont situés de part et d'autre de la tête 8 (de part et d'autre selon une direction perpendiculaire à la direction A longitudinale). La tête 8 est guidée en translation par les rails 9 et reçoit les efforts de traction et de poussée via une extrémité du mécanisme 21, par exemple une bielle 213 est reliée à la tête 8 au niveau d'une liaison 11 rotule ou pivot.

Comme illustré, le système mécanique convertissant le mouvement de rotation de l'arbre 211 tournant en un mouvement de translation de la tête 8 peut être relié à une zone centrale de la tête 8 via une liaison 11 située sur une droite longitudinale A passant par l'axe de translation de la tige 50. De plus, cette droite peut être en outre sécante de la droite passant par l'arbre 211 tournant du moteur 210.

Comme illustré en coupe aux [Fig.2] et [Fig.3], chaque extrémité de la tête 8 peut être montée à coulissement sur un rail 9. Comme visible à la [Fig.3], la tête 8 peut être montée coulissante sur le rail 9 de guidage via un ensemble 12 de rouleaux et/ou de billes. Le système de coulissement peut être également du type à rails de précision ou tout autre système de guidage approprié (de préférence n'utilisant pas d'huile dans le cas où l'axe de la tige est vertical en position d'utilisation).

Par exemple, des chariots (à rouleaux ou à billes) sont vissés sur la tête 8 et se déplacent avec elle. Les rails 9 eux sont par exemple fixés au bâti de l'appareil. Pour la lubrification, une cartouche passive (ou active) peut néanmoins être montée sur chacun des chariots.

La tête 8 comprend une portion élastique 10 qui est configurée pour générer sur le ou les rails 9 un effort transversal à la direction A longitudinale.

C'est-à-dire que la portion 10 élastique génère un effort transversal (une force) permanent sur le(s) rail(s) 9.

Le mouvement de compression du fluide dans la chambre 3 de compression génère des efforts importants dans le mécanisme (la compression du fluide est obtenue lors d'une traction de la tige sur la représentation de la [Fig.1]). Du fait de la dissymétrie de mécanisme (mécanisme du type excentrique), lors de cette compression, les efforts latéraux au niveau des rails 9 ne sont pas symétriques. En particulier, un rail 9 peut être plus chargé transversalement que l'autre (rail de gauche dans cet exemple non limitatif représenté).

L'agencement précité permet de rééquilibrer au moins en partie ces efforts transversaux dans l'appareil 1.

En effet, comme schématisé à la [Fig.4], la force Fm exercée par le mécanisme 21 de transformation de mouvement induit une composante de traction Ft sur la tige 50 et une composante de poussée F1 transversale vers l'un des rails 9. La portion élastique 10 est configurée pour générer sur ce même rail 9 un effort F2 continu de sens opposé à cette poussée F1 et qui la compense au moins partiellement (par exemple l'effort F2 est dimensionné pour diminuer de moitié la force F1 de poussée). A noter qu'un effort F2 peut également être généré sur l'autre rail 9; ceci n'a pas d'influence particulière sur le bon fonctionnement du dispositif.

A noter que l'intensité de cet effort F2 généré par la portion élastique est de préférence constante, alors que la poussée F1 a une intensité qui varie de manière cyclique pendant les mouvements. La valeur de F2 peut être choisie pour compenser partiellement l'intensité maximale de F1 au cours du cycle.

L'effort maximal de poussée (lorsqu'on va fonctionner à faible charge, l'effort du ressort sera plus grand que l'effort de poussée.

C'est-à-dire que la portion 10 élastique réalise en permanence une « charge transversale de compensation ». L'effort final résultant dans le mécanisme est ainsi limité et permet de limiter les contraintes dans la phase de fonctionnement générant le plus d'efforts. Un meilleur équilibrage ou écrêtage des efforts transversaux est obtenu.

Ainsi, au lieu d'utiliser un seuil rail de guidage d'un côté de la tête 8 (du côté recevant les efforts), cette solution prévoit un second rail de guidage qui permet, avec l'organe 10 élastique de diminuer les efforts latéraux.

A noter que cet arrangement permet également de reprendre les problèmes d'alignement et d'écartement possible entre les deux rails 9 pour s'assurer que l'ensemble se monte bien (tolérances de montage). Comme schématisé, la portion élastique 10 peut être située entre la zone centrale de la tête 8 et l'un des deux rails 9. Cette portion élastique 10 peut comprendre un ressort ou une zone déformable précontraint(e) ou tout autre organe générant un effort approprié. Comme illustré schématiquement à la [Fig.8], cette portion élastique peut comporter un ressort formé par une portion en forme de boucle (par exemple à deux lobes) d'une partie du corps de la tête 8.

A noter que la portion élastique 10 peut être intégrée à (ou constituée par) la tête 8. Les éléments 8 et 10 peuvent être des pièces distinctes ou une même pièce.

Dans l'exemple de la [Fig.1] ainsi que dans l'exemple de la [Fig.6], l'effort de compression du fluide est obtenu par une traction (remontée) de la tige 50.

Bien entendu ceci n'est nullement limitatif. Ainsi, et comme illustré à la [Fig.5], l'effort de compression du fluide peut être obtenu par une poussée (descente) de la tige 50. Dans ce cas, les efforts latéraux sont inversés par rapport à la description ci-dessus. Dans ce cas, l'effort F2 de la portion 10 élastique peut être simplement inversé également (soit en déplaçant cette portion élastique de l'autre côté de la tête ou en modifiant la structure de la portion 10 élastique pour que son effort soit orienté pour s'opposer à l'effort trop important sur le côté concerné).

A noter que dans le mode de réalisation de la [Fig.6], le piston 5 comporte une portion tubulaire montée autour d'un guide 15 central fixe. Une extrémité terminale du guide 15 central formant la paroi fixe délimitant une partie de la chambre 3 de compression avec la portion tubulaire du piston 5.

Dans les exemples précités, l'appareil 1 est du type à un étage de compression (fluide comprimé une seule fois). Bien entendu, l'invention s'applique également de la même façon à un appareil de compression à deux étages de compression (fluide subissant deux compressions en série). La [Fig.7] illustre un exemple de structure de compression à deux étages de compression. Ainsi, l'appareil 1 peut comprendre un piston 5 tubulaire coopérant avec une cavité 14 tubulaire ou chambre fixe qui est close à son extrémité inférieure pour délimiter deux chambres 3, 4 de compression. Le système 2 d'admission communique avec une première chambre 3 de compression. L'architecture comprend un système 6 de transfert (clapet ou autre) communiquant avec la première 3 et la seconde 4 chambre de compression et configuré pour permettre le transfert de fluide comprimé dans la première chambre 3 de compression vers la seconde 4 chambre de compression. Le piston 5 mobile assurant alternativement la compression du fluide dans la première 3 (vers la seconde chambre 4) et dans la seconde 4 chambre de compression selon son sens de déplacement. Le système 7 d'évacuation communique avec la seconde chambre 4 de compression.

L'appareil 1 peut posséder les caractéristiques de fonctionnement suivantes : course de piston comprise entre 40 et 160mm, une vitesse de rotation du moteur de l'ordre de 80tr/min à 500tr/min (correspondant à une fréquence comprise entre 1,3 Hz et 8,5 Hz pour le piston 5). Pour une force de traction Ft, l'effort F1 de poussée peut être de l'ordre de 10-20% de Ft tandis que l'effort opposé généré par l'organe 10 élastique peut être de l'ordre de 5-10% de Ft.

La solution précitée présente de nombreux avantages.

Elle permet de limiter le pic de charge maximale dans le mécanisme. Ceci permet d'augmenter la durée de vie du système de guidage soumis à ces efforts.

L'architecture permet de s'affranchir d'un système de lubrification par bain d'huile qui suinterait sur la partie cryogénique. L'architecture évite d'avoir à gérer un bain d'huile pendant les opérations de maintenance Seuls d'éventuels graisseurs qui assurent une autolubrification passive en fonctionnement de certains éléments du mécanisme doivent être rechargés.). La solution est compacte et légère et peut s'appliquer à tout type de pompe à piston et tout type de mécanisme d'entraînement à manivelle(s).

## Revendications

1. Appareil (1) de compression de fluide cryogénique comprenant une enceinte (13) étanche destinée à contenir un bain (16) de fluide cryogénique, une chambre (3, 4) de compression communiquant avec le bain, un système (2) d'admission communiquant avec la chambre (3, 4) de compression configuré pour permettre l'entrée de fluide à comprimer dans la chambre (3) de compression, un piston (5) mobile pour assurer la compression du fluide dans la chambre (3, 4) de compression, l'appareil (1) comprenant en outre un système (7) d'évacuation communiquant avec la chambre (3, 4) de compression et configuré pour permettre la sortie de fluide comprimé, le piston (5) étant monté à une première extrémité d'une tige (50), l'appareil (1) comprenant un mécanisme (21) d'entraînement de la tige (50) dans un mouvement d'allers-retours selon une direction (A) longitudinale, le mécanisme (21) d'entraînement comprenant un moteur (121) muni d'un arbre (211) tournant et un système mécanique (212, 213) convertissant le mouvement de rotation de l'arbre (211) tournant en un mouvement de translation d'une tête (8) coulissant selon la direction (A) longitudinale et à laquelle est reliée une seconde extrémité de la tige (50), **caractérisé en ce que** la tête (8) est montée coulissante et guidée par deux rails (9) de guidage fixes situés de part et d'autre de la tête (8) et **en ce que** la tête (8) et/ou un rail (9) comprend une portion élastique (10), ladite portion élastique (10) étant configurée pour générer sur le ou les rails (9) un effort transversal à la direction (A) longitudinale, et **en ce que** la portion élastique (10) comprend un ressort ou une zone déformable et est précontraint(e).

2. Appareil selon la revendication 1, **caractérisé en ce que** la compression du fluide dans la chambre (3, 4) de compression est obtenue par une traction ou une compression de la tige (50), ladite traction ou compression générant une poussée transversale de la tête (8) sur l'un des rails (9) selon une direction transversale à la direction (A) longitudinale, et **en ce que** l'effort généré par la portion élastique (10) est de sens opposé à cette poussée.

3. Appareil selon la revendication 2, **caractérisé en ce que** la portion élastique (10) est configurée pour générer sur le ou les rails (9) un effort transversal ayant, en valeur absolue, une intensité inférieure ou égale à l'intensité maximale de l'effort de poussée.

4. Appareil selon l'une quelconque des revendications 1 à 3, **caractérisé en ce que** la portion élastique (10) est située entre une zone centrale de la tête (8) et l'un des deux rails (9).

5. Appareil selon l'une quelconque des revendications 1 à 4, **caractérisé en ce que** la portion élastique (10) est située entre l'un des deux rails (9) et un support fixe dudit rail.

6. Appareil selon l'une quelconque des revendications 1 à 5, **caractérisé en ce que**, en configuration de fonctionnement, la tige (50) est mobile selon un mouvement d'aller-retour selon une direction (A) longitudinale verticale.

7. Appareil selon l'une quelconque des revendications 1 à 6, **caractérisé en ce que** le système mécanique (212, 213) convertissant le mouvement de rotation de l'arbre (211) tournant en un mouvement de translation de la tête (8) est du type à bielle (213) et manivelle (212).

8. Appareil selon l'une quelconque des revendications 1 à 7, **caractérisé en ce que** le système mécanique (212, 213) convertissant le mouvement de rotation de l'arbre (211) tournant en un mouvement de translation de la tête (8) est relié à une zone centrale de la tête (8) via une liaison (11) rotule ou pivot, ladite liaison (11) étant située sur une droite longitudinale (A) passant par l'axe de translation de la tige (50), ladite droite étant en outre sécante de la droite passant par l'arbre (211) tournant du moteur (210).

9. Appareil selon l'une quelconque des revendications 1 à 8, **caractérisé en ce que** la tête (8) est montée coulissante dans les rails (9) de guidage via un système de guidage avec élément(s) roulant(s), par exemple un système à rouleaux, et/ou billes et/ou galets glissières ou un système de type rail(s) de précision.

10. Appareil selon l'une quelconque des revendications 1 à 9, **caractérisé en ce qu'**il est du type à un étage de compression c'est-à-dire que le fluide est comprimé une seule fois entre le système (2) d'admission et le système (7) d'évacuation.

11. Appareil selon l'une quelconque des revendications 1 à 10, **caractérisé en ce qu'**il est du type à deux étages de compression c'est-à-dire que le fluide est comprimé deux fois entre le système (2) d'admission et le système (7) d'évacuation, l'appareil (1) comprenant deux chambres (3, 4) de compression, le système (2) d'admission communiquant avec une première chambre (3) de compression, un système (6) de transfert communiquant avec la première (3) et la seconde (4) chambre de compression et configuré pour permettre le transfert de fluide comprimé dans la première chambre (3) de compression vers la seconde (4) chambre de compression, le piston (5) mobile assurant alternativement la compression du fluide dans les première (3) et seconde (4) chambres de compression selon son sens de déplacement, le système (7) d'évacuation communiquant avec la seconde chambre (4) de compression.

12. Appareil selon la revendication 11, **caractérisé en ce que** la seconde chambre (4) de compression est délimitée par une portion du corps du piston (5) et une paroi fixe de l'appareil.

13. Station de remplissage de réservoirs ou de conduites de gaz sous pression comprenant une source (17) de gaz liquéfié, notamment d'hydrogène liquéfié, un circuit (18) de soutirage ayant une première extrémité reliée à la source et au moins une seconde extrémité destinée à être raccordée à un réservoir (190) à remplir, le circuit (18) de soutirage comprenant un appareil (1) de compression conforme à l'une quelconque des revendications 1 à 12.

## Patentansprüche

1. Vorrichtung (1) zur Kompression von kryogenem Fluid, umfassend ein abgedichtetes Gehäuse (13), das dazu bestimmt ist, ein Bad (16) aus kryogenem Fluid aufzunehmen, eine Kompressionskammer (3, 4), die mit dem Bad in Verbindung steht, ein Einlasssystem (2), das mit der Kompressionskammer (3, 4) in Verbindung steht und konfiguriert ist, um den Eintritt von zu komprimierendem Fluid in die Kompressionskammer (3) zu ermöglichen, einen beweglichen Kolben (5), um die Kompression des Fluids in der Kompressionskammer (3, 4) sicherzustellen, wobei die Vorrichtung (1) ferner ein Auslasssystem (7) umfasst, das mit der Kompressionskammer (3, 4) in Verbindung steht und konfiguriert ist, um den Austritt von komprimiertem Fluid zu ermöglichen, wobei der Kolben (5) an einem ersten Ende einer Stange (50) montiert ist, wobei die Vorrichtung (1) einen Mechanismus (21) zum Antrieb der Stange (50) in einer Hin- und Herbewegung entlang einer Längsrichtung (A) umfasst, wobei der Antriebsmechanismus (21) einen Motor (121) umfasst, der mit einer rotierenden Welle (211) versehen ist, und ein mechanisches System (212, 213), das die Drehbewegung der rotierenden Welle (211) in eine Translationsbewegung eines Kopfes (8) umwandelt, der entlang der Längsrichtung (A) gleitet und an den ein zweites Ende der Stange (50) angeschlossen ist, **dadurch gekennzeichnet, dass** der Kopf (8) verschiebbar montiert und von zwei festen Führungsschienen (9) geführt wird, die sich auf beiden Seiten des Kopfes (8) befinden, und dass der Kopf (8) und/oder eine Schiene (9) einen elastischen Abschnitt (10) umfasst, wobei der besagte elastische Abschnitt (10) konfiguriert ist, um auf der oder den Schienen (9) eine Querkraft zur Längsrichtung (A) zu erzeugen, und dass der elastische Abschnitt (10) eine Feder oder eine verformbare Zone umfasst und vorgespannt ist.

2. Vorrichtung nach Anspruch 1, **dadurch gekennzeichnet, dass** die Kompression des Fluids in der Kompressionskammer (3, 4) durch eine Zug- oder Druckbewegung der Stange (50) erreicht wird, wobei die besagte Zug- oder Druckbewegung einen Querschub des Kopfes (8) auf eine der Schienen (9) entlang einer Richtung quer zur Längsrichtung (A) erzeugt, und dass die von dem elastischen Abschnitt (10) erzeugte Kraft diesem Schub entgegengesetzt gerichtet ist.

3. Vorrichtung nach Anspruch 2, **dadurch gekennzeichnet, dass** der elastische Abschnitt (10) konfiguriert ist, um auf der oder den Schienen (9) eine Querkraft zu erzeugen, die im Absolutwert eine Intensität aufweist, die geringer oder gleich der maximalen Intensität der Schubkraft ist.

4. Vorrichtung nach einem der Ansprüche 1 bis 3, **dadurch gekennzeichnet, dass** der elastische Abschnitt (10) zwischen einer zentralen Zone des Kopfes (8) und einer der beiden Schienen (9) angeordnet ist.

5. Vorrichtung nach einem der Ansprüche 1 bis 4, **dadurch gekennzeichnet, dass** der elastische Abschnitt (10) zwischen einer der beiden Schienen (9) und einer festen Halterung der besagten Schiene angeordnet ist.

6. Vorrichtung nach einem der Ansprüche 1 bis 5, **dadurch gekennzeichnet, dass** die Stange (50) in Betriebskonfiguration in einer Hin- und Herbewegung entlang einer vertikalen Längsrichtung (A) beweglich ist.

7. Vorrichtung nach einem der Ansprüche 1 bis 6, **dadurch gekennzeichnet, dass** das mechanische System (212, 213), das die Drehbewegung der rotierenden Welle (211) in eine Translationsbewegung des Kopfes (8) umwandelt, vom Typ Pleuelstange (213) und Kurbel (212) ist.

8. Vorrichtung nach einem der Ansprüche 1 bis 7, **dadurch gekennzeichnet, dass** das mechanische System (212, 213), das die Drehbewegung der rotierenden Welle (211) in eine Translationsbewegung des Kopfes (8) umwandelt, mit einer zentralen Zone des Kopfes (8) über eine Kugel- oder Gelenkverbindung (11) verbunden ist, wobei die besagte Verbindung (11) auf einer Längsgeraden (A) liegt, die durch die Translationsachse der Stange (50) verläuft, wobei die besagte Gerade ferner die Gerade schneidet, die durch die rotierende Welle (211) des Motors (210) verläuft.

9. Vorrichtung nach einem der Ansprüche 1 bis 8, **dadurch gekennzeichnet, dass** der Kopf (8) in den Führungsschienen (9) über ein Führungssystem mit oder ohne Wälzkörper(n) verschiebbar montiert ist, beispielsweise ein Rollensystem und/oder Kugeln und/oder Gleitsteine oder ein System vom Typ Präzisionsschiene(n).

10. Vorrichtung nach einem der Ansprüche 1 bis 9, **dadurch gekennzeichnet, dass** sie vom Typ einstufiger Kompression ist, d.h. dass das Fluid nur einmal zwischen dem Einlasssystem (2) und dem Auslasssystem (7) komprimiert wird.

11. Vorrichtung nach einem der Ansprüche 1 bis 10, **dadurch gekennzeichnet, dass** sie vom Typ zweistufiger Kompression ist, d.h. dass das Fluid zweimal zwischen dem Einlasssystem (2) und dem Auslasssystem (7) komprimiert wird, wobei die Vorrichtung (1) zwei Kompressionskammern (3, 4) umfasst, wobei das Einlasssystem (2) mit einer ersten Kompressionskammer (3) in Verbindung steht, ein Transfersystem (6) mit der ersten (3) und der zweiten (4) Kompressionskammer in Verbindung steht und konfiguriert ist, um den Transfer von komprimiertem Fluid von der ersten Kompressionskammer (3) zur zweiten Kompressionskammer (4) zu ermöglichen, wobei der bewegliche Kolben (5) abwechselnd die Kompression des Fluids in der ersten (3) und zweiten (4) Kompressionskammer entsprechend seiner Bewegungsrichtung sicherstellt, wobei das Auslasssystem (7) mit der zweiten Kompressionskammer (4) in Verbindung steht.

12. Vorrichtung nach Anspruch 11, **dadurch gekennzeichnet, dass** die zweite Kompressionskammer (4) durch einen Abschnitt des Kolbenkörpers (5) und eine feste Wand der Vorrichtung begrenzt ist.

13. Füllstation für Behälter oder Gasleitungen unter Druck, umfassend eine Quelle (17) für verflüssigtes Gas, insbesondere verflüssigten Wasserstoff, einen Entnahmekreislauf (18) mit einem ersten Ende, das mit der Quelle verbunden ist, und mindestens einem zweiten Ende, das dazu bestimmt ist, mit einem zu füllenden Behälter (190) verbunden zu werden, wobei der Entnahmekreislauf (18) eine Kompressionsvorrichtung (1) nach einem der Ansprüche 1 bis 12 umfasst.

## Claims

1. A cryogenic fluid compression apparatus (1) comprising a sealed enclosure (13) intended to contain a bath (16) of cryogenic fluid, a compression chamber (3, 4) communicating with the bath, an admission system (2) communicating with the compression chamber (3, 4) configured to allow the entry of fluid to be compressed into the compression chamber (3), a mobile piston (5) to ensure the compression of the fluid in the compression chamber (3, 4), the apparatus (1) further comprising an evacuation system (7) communicating with the compression chamber (3, 4) and configured to allow the exit of compressed fluid, the piston (5) being mounted to a first end of a rod (50), the apparatus (1) comprising a mechanism (21) for driving the rod (50) in a reciprocating movement along a longitudinal direction (A), the drive mechanism (21) comprising a motor (121) provided with a rotating shaft (211) and a mechanical system (212, 213) converting the rotational movement of the rotating shaft (211) into a translational movement of a head (8) sliding along the longitudinal direction (A) and to which a second end of the rod (50) is connected, **characterized in that** the head (8) is slidably mounted and guided by two fixed guide rails (9) located on either side of the head (8) and **in that** the head (8) and/or a rail (9) comprises an elastic portion (10), said elastic portion (10) being configured to generate on the rail or rails (9) a transverse force to the longitudinal direction (A), and **in that** the elastic portion (10) comprises a spring or a deformable zone and is pre-stressed.

2. The apparatus according to claim 1, **characterized in that** the compression of the fluid in the compression chamber (3, 4) is obtained by a traction or a compression of the rod (50), said traction or compression generating a transverse thrust of the head (8) on one of the rails (9) along a direction transverse to the longitudinal direction (A), and **in that** the force generated by the elastic portion (10) is of opposite direction to this thrust.

3. The apparatus according to claim 2, **characterized in that** the elastic portion (10) is configured to generate on the rail or rails (9) a transverse force having, in absolute value, an intensity less than or equal to the maximum intensity of the thrust force.

4. The apparatus according to any one of claims 1 to 3, **characterized in that** the elastic portion (10) is located between a central zone of the head (8) and one of the two rails (9).

5. The apparatus according to any one of claims 1 to 4, **characterized in that** the elastic portion (10) is located between one of the two rails (9) and a fixed support of said rail.

6. The apparatus according to any one of claims 1 to 5, **characterized in that**, in operating configuration, the rod (50) is mobile in a reciprocating movement along a vertical longitudinal direction (A).

7. The apparatus according to any one of claims 1 to 6, **characterized in that** the mechanical system (212, 213) converting the rotational movement of the rotating shaft (211) into a translational movement of the head (8) is of the connecting rod (213) and crank (212) type.

8. The apparatus according to any one of claims 1 to 7, **characterized in that** the mechanical system (212, 213) converting the rotational movement of the rotating shaft (211) into a translational movement of the head (8) is connected to a central zone of the head (8) via a ball-and-socket or pivot joint (11), said joint (11) being located on a longitudinal straight line (A) passing through the axis of translation of the rod (50), said straight line also being secant to the straight line passing through the rotating shaft (211) of the motor (210).

9. The apparatus according to any one of claims 1 to 8, **characterized in that** the head (8) is slidably mounted in the guide rails (9) via a guide system with or without rolling element(s), for example a roller system, and/or balls and/or sliding blocks or a precision rail(s) type system.

10. The apparatus according to any one of claims 1 to 9, **characterized in that** it is of the single-stage compression type, that is to say that the fluid is compressed only once between the admission system (2) and the evacuation system (7).

11. The apparatus according to any one of claims 1 to 10, **characterized in that** it is of the two-stage compression type, that is to say that the fluid is compressed twice between the admission system (2) and the evacuation system (7), the apparatus (1) comprising two compression chambers (3, 4), the admission system (2) communicating with a first compression chamber (3), a transfer system (6) communicating with the first (3) and the second (4) compression chamber and configured to allow the transfer of compressed fluid from the first compression chamber (3) to the second compression chamber (4), the mobile piston (5) alternately ensuring the compression of the fluid in the first (3) and second (4) compression chambers according to its direction of movement, the evacuation system (7) communicating with the second compression chamber (4).

12. The apparatus according to claim 11, **characterized in that** the second compression chamber (4) is delimited by a portion of the piston body (5) and a fixed wall of the apparatus.

13. A filling station for tanks or gas pipes under pressure comprising a source (17) of liquefied gas, in particular liquefied hydrogen, a withdrawal circuit (18) having a first end connected to the source and at least a second end intended to be connected to a tank (190) to be filled, the withdrawal circuit (18) comprising a compression apparatus (1) according to any one of claims 1 to 12.
